# EUROPÄISCHE PATENTSCHRIFT

(11) **EP 2 183 180 B1**
(45) Veröffentlichungstag und Bekanntmachung des Hinweises auf die Patenterteilung: **03.04.2013**
(21) Anmeldenummer: 08784354.6
(22) Anmeldetag: 16.07.2008
(51) Int. Cl.: B66C 23/70

(54) **ELEMENT ZUM VERBINDEN EINES GITTERSYSTEMS**
ELEMENT FOR CONNECTING A LATTICE SYSTEM
ÉLÉMENT DE LIAISON POUR UN SYSTÈME À TREILLIS

(30) Priorität: 29.08.2007 DE 202007012204 U
(43) Veröffentlichungstag der Anmeldung: 12.05.2010
(73) Patentinhaber: Terex Cranes Germany GmbH, 66482 Zweibrücken (DE)
(72) Erfinder: MARTIN, Michael, 66557 Illingen (DE)
(74) Vertreter: Hofmann, Matthias
(86) Internationale Anmeldenummer: PCT/DE2008/001173
(87) Internationale Veröffentlichungsnummer: WO 2009/026870

(56) Entgegenhaltungen:
- EP-A- 1 477 451
- DE-A1- 3 642 248
- US-A- 3 085 695
- US-A- 4 484 686

## Beschreibung

Die Erfindung betrifft ein Element zum Verbinden eines Gittersystems mit einem Teleskopauslegerkopf, wobei das Gittersystem aus Obergurten und Untergurten besteht, zwischen denen Streben und/oder Pfosten angeordnet sind.

Die Erfindung ist nicht beschränkt auf diese Verbindung eines Gittersystems mit einem Teleskopauslegerkopf, sondern kann auch zum Verbinden eines Gittersystems mit einem anderen Gittersystem oder mit einem Adapter zu einem Gittersystem verwendet werden.

Es ist aus der Praxis allgemein bekannt, dass die Gurte von derartigen Gittersystemen an Verbindungsstellen zwischen dem Teleskopauslegerkopf und den Obergurten und den Untergurten direkt durch Bolzen verbunden sein können oder durch eingefügte Laschen.

Dabei ist es auch bekannt, dass die Verbindungen zu einer Abwinkelung benutzt werden können, indem die Obergurte und die Untergurte mit dem Teleskopauslegerkopf über unterschiedlich lange Elemente verbunden werden. Weitere Vorrichtungen zum Verbinden eines Gittersystems mit einem Teleskopauslegerkopf sind beispielsweise aus der DE 36 42 248 A1 und aus der EP 1 477 451 A1 bekannt.

Die Erfindung geht dabei von der Möglichkeit aus, dass der Untergurt eines Gittersystems direkt mit dem Teleskopauslegerkopf verbolzt ist, während der entsprechende Obergurt durch Einfügen einer Lasche so mit dem Teleskopauslegerkopf verbunden ist, dass eine Abwinkelung der auch als Hauptauslegerverlängerung bekannten Gitterteile entsteht.

Aufgabe der Erfindung ist es eine Möglichkeit zu schaffen, mit der eine einfache Herstellung der Verbindung erfolgen kann, die unter Einhandbedienung oder mechanischer Zuhilfenahme einer einfachen Vorrichtung erfolgen kann, wobei aber insbesondere mehrere Abwinkelungsmöglichkeiten bestehen.

Gelöst wird diese Aufgabe erfindungsgemäß mit einem Element zum Verbinden der Gurte eines Gittersystems mit einem Teleskopauslegerkopf, wobei das Gittersystem aus Obergurten und Untergurten besteht, zwischen denen Streben und/oder Pfosten angeordnet sind, wobei die Untergurte über eine Verbolzung direkt mit dem Teleskopauslegerkopf verbunden sind, während die Obergurte durch ein Verbindungselement unterschiedlicher Länge derart mit dem Teleskopauslegerkopf verbindbar sind, dass - bezogen auf die Verbindung der Untergurte - die Obergurte unter einem variablen Winkel gegenüber dem Teleskopsauslegerkopf eingestellt werden können, und wobei das Verbindungselement aus zwei an den Obergurten befestigbaren Laschen besteht, die miteinander an unterschiedlichen Punkten verbindbar sind. Dabei ist jede Lasche als mehrarmiger Hebel ausgebildet, wobei die Arme einen Winkel < 90° einschließen und im Bereich des Zusammentreffens der Arme eine Bohrung vorgesehen ist, für die Befestigung der Lasche am Ende des Obergurtes.

Dabei kann das Verbindungselement aus zwei Laschen bestehen, die gleich ausgebildet aber beim Verbinden spiegelbildlich zueinander angeordnet sind.

Die Laschen können aber auch unterschiedliche Längen aufweisen.

Möglich ist auch, dass der eine Arm ein mehrfaches der Länge des anderen Armes aufweist und dass am kürzeren Arm eine und am längeren Arm eine etwa mittige und eine am Ende angeordnete Bohrung zur Verbindung der Laschen miteinander vorgesehen ist.

Die Erfindung soll nachfolgend an Ausführungsbeispielen erläutert werden. Dabei zeigt
- Fig. 1: schematisch die Verbindung eines Gittersystems mit einem anderen Gittersystem oder Teleskopauslegerkopf mit 20° Abwinkelung und
- Fig. 2: eine entsprechende Darstellung mit 40° Abwinkelung.

Im Einzelnen und übereinstimmend in beiden Figuren sind die Teile bezeichnet mit:
- 1: Lasche
- 2: Lasche
- 3: Obergurt Gittersystem
- 4: Obergurt zweites Gittersystem oder Teleskopauslegerkopf
- 5: Untergurt Gittersystemen
- 6: Untergurt zweites Gittersystem oder Teleskopauslegerkopf
- 7: Verbolzung
- 8: Pfosten

Bei den beiden dargestellten Ausführungsbeispielen ist eine direkte Verbindung der Untergurte 5 und 6 vorgesehen, und zwar durch die Verbolzung 7.

Bei den Obergurten 3 und 4 sind Laschen 1 und 2 zwischen gesetzt. Diese Laschen bestehen im dargestellten Ausführungsbeispiel jeweils aus zweiarmigen Hebeln, wobei der eine Arm kürzer als der andere Arm ist.

Bei der 20° Ausführung sind die beiden Laschen jeweils mit einem Ende mit den Obergurten 3 und 4 - bei 7 - verbolzt. Die Verbindung der Laschen selbst erfolgt dabei durch einen weiteren Bolzen 7, der durch die mittleren Öffnungen der beiden Laschen geführt ist.

Um eine größere Abwinkelung von z. B. 40° zu erhalten, werden - gemäß Figur 2 - die Laschen 1 und 2 an den zweiten Enden mit einander verbolzt.

## Patentansprüche

1. Element zum Verbinden der Gurte eines Gittersystems, das aus Obergurten (3, 4) und Untergurten (5, 6) besteht, zwischen denen Streben und/oder Pfosten (8) angeordnet sind mit einem Teleskopauslegerkopf, wobei die Untergurte (5, 6) über eine Verbolzung (7) direkt mit dem Teleskopauslegerkopf verbunden sind, während die Obergurte (3, 4) durch ein Verbindungselement unterschiedlicher Länge mit dem Teleskopauslegerkopf derart verbindbar sind, dass - bezogen auf die Verbindung der Untergurte - die Obergurte unter einem variablen Winkel miteinander verbindbar sind, und wobei das Verbindungselement aus zwei jeweils an einem Ende der einander zugewandten Enden der Obergurte befestigbaren Laschen (1, 2) besteht, die mit einander an unterschiedlichen Punkten verbindbar sind,
**dadurch gekennzeichnet, dass** jede Lasche (1, 2) als zweiarmiger Hebel ausgebildet ist, wobei die Arme einen Winkel < 90° einschließen und im Bereich des Zusammentreffens der Arme eine Bohrung vorgesehen ist für die Befestigung der Lasche am Ende des Obergurtes.

2. Element nach Anspruch 1, **dadurch gekennzeichnet, dass** das Verbindungselement aus zwei Laschen (1, 2) besteht, die gleich ausgebildet aber spiegelbildlich zueinander angeordnet sind.

3. Element nach einem der vorstehenden Ansprüche, **dadurch gekennzeichnet, dass** der eine Arm ein mehrfaches der Länge des anderen Armes aufweist und dass am kürzeren Arm eine und am längeren Arm eine etwa mittige und eine am Ende angeordnete Bohrung zur Verbindung der Laschen (1, 2) miteinander vorgesehen ist.

4. Element nach einem der vorstehenden Ansprüche, **dadurch gekennzeichnet, dass** die Laschen (1, 2) unterschiedliche Längen aufweisen.

## Claims

1. Element for connecting the chords of a lattice system, which consists of upper chords (3, 4) and lower chords (5, 6), between which struts and/or stays (8) are arranged, to a telescopic boom head, the lower chords (5, 6) being directly connected to the telescopic boom head by means of bolts (7), while the upper chords (3, 4) can be connected to the telescopic boom head by a connecting element of variable length in such a way that - with respect to the connection of the lower chords - the upper chords can be connected to one another at a variable angle, and wherein the connecting element consists of two butt straps (1, 2) which can each be fastened at one end of the mutually facing ends of the upper chords and can be connected to one another at different points,
**characterised in that** each butt strap (1, 2) is configured as a two-armed lever, wherein the arms enclose an angle of <90° and a bore is provided in the region where the arms meet to fasten the butt strap at the end of the upper chord.

2. Element according to claim 1, **characterised in that** the connecting element consists of two butt straps (1, 2), which are configured the same but are arranged in a mirror-inverted manner with respect to one another.

3. Element according to any one of the preceding claims, **characterised in that** one arm has a multiple of the length of the other arm and **in that** one bore is provided on the shorter arm and an approximately central bore and one arranged at the end are provided on the longer arm, to connect the two butt straps (1, 2) to one another.

4. Element according to any one of the preceding claims, **characterised in that** the butt straps (1, 2) have different lengths.

## Revendications

1. Elément pour une liaison d'une ceinture d'un système à treillis, qui est constitué de ceintures supérieures (3, 4) et de ceintures inférieures (5, 6) entre lesquelles sont disposés des contreforts et/ou des piquets (8) comprenant une tête de flèche télescopique, la ceinture inférieure (5, 6) étant reliée directement avec la tête de flèche télescopique par l'intermédiaire d'un boulonnage (7), tandis que la ceinture supérieure (3, 4), pouvant être reliée avec la tête de flèche télescopique par l'intermédiaire d'un élément de liaison de longueur variable de telle sorte que, par rapport à la liaison de la ceinture inférieure, la ceinture supérieure et la ceinture inférieure peuvent être reliées ensemble sous un angle variable, et l'élément de liaison étant constitué de deux pattes (1, 2), qui peuvent être reliées entre elles en différents points, pouvant être fixées respectivement à une extrémité des bouts se faisant face l'une l'autre de la ceinture supérieure,
**caractérisé en ce que** chaque patte (1, 2) est conçue sous la forme d'un levier à deux bras, les bras couvrant un angle < 90 ° et un alésage étant prévu dans la zone de rencontre des bras pour la fixation des pattes à l'extrémité de la ceinture supérieure.

2. Elément selon la revendication 1 **caractérisé en ce que** l'élément de liaison est constitué de deux pattes (1, 2) qui sont conçues de manière identique mais disposées de manière symétrique l'une par rapport à l'autre.

3. Elément selon l'une des revendications précédentes **caractérisé en ce qu'**un bras présente une longueur multiple de celle de l'autre, et qu'un alésage est prévu sur le bras le plus court et qu'un alésage, à peu près central, et disposé à une extrémité, est prévu sur le bras le plus long, pour la liaison des pattes (1, 2) entre elles.

4. Elément selon l'une des revendications précédentes **caractérisé en ce que** les pattes (1, 2) présentent des longueurs différentes.
